# FASCICULE DE BREVET EUROPEEN

(11) **EP 0 721 754 B1**
(45) Date de publication et mention de la délivrance du brevet: **12.04.2000**
(21) Numéro de dépôt: 96400096.2
(22) Date de dépôt: 15.01.1996
(51) Int. Cl.: A47C 23/06, A47C 20/04

(54) **Sommier à lattes**
Lattenrost
Slatted bed-base

(30) Priorité: 16.01.1995 FR 9500405
(43) Date de publication de la demande: 17.07.1996
(73) Titulaire: Compagnie Continentale Simmons, 77437 Marne la Vallée cedex 2 (FR)
(72) Inventeur: Morizot, Christian, F-51100 Reims (FR)
(74) Mandataire: Thinat, Michel

(56) Documents cités:
- US-A- 2 485 199
- US-A- 4 589 151

## Description

La présente invention concerne un sommier à lattes comprenant un dispositif permettant de changer la fermeté de la zone d'assise d'un sommier à lattes.

On connaît des sommiers à lattes comprenant notamment une partie articulée à lattes pouvant être relevée d'une position horizontale à une position relevée maximum de façon à constituer un dossier.

Un tel sommier donne entière satisfaction du point de vue confort lorsque la partie relevable est en position horizontale, mais au fur et à mesure que cette partie est relevée apparaît une sensation d'inconfort au niveau de la zone d'assise définie par la partie formant dossier du fait que les lattes de cette zone d'assise s'enfoncent de plus en plus sous le poids de l'utilisateur du sommier.

Pour éviter le problème d'enfoncement exagéré des lattes en position assise, des solutions ont été proposées consistant toutes à renforcer la fermeté de la zone fessière en utilisant des lattes de raideur plus élevée, des lattes supplémentaires, avec ou sans curseurs de réglage de fermeté. Cependant, ces solutions connues ont pour inconvénient de rendre le sommier inconfortable et trop ferme en position allongée de repos de l'utilisateur.

US-A-2 485 199 décrit un sommier comprenant à chaque coin de celui-ci une unité élastique à ressort et à levier permettant d'exercer une fermeté plus ou moins importante suivant la charge appliquée sur un plateau à barres élastiques supporté par les unités élastiques.

Ce sommier connu est très complexe et coûteux et ne résoud pas le problème ci-dessus qui se pose dans les sommiers du type à partie relevable formant dossier.

US-A-4 589 151 décrit un sommier à lattes comprenant un cadre articulé à lattes dont le nombre, les espacements et l'élasticité peuvent être contrôlés en fonction de la distribution du poids du corps de la personne à laquelle le sommier est destiné.

Cependant, ce sommier connu ne permet de résoudre le problème de fermeté suivant que la personne est allongée ou assise sur le sommier.

La présente invention a pour but d'éliminer les inconvénients ci-dessus en proposant un sommier à lattes comprenant les caractéristiques de la revendication 1.

Avantageusement, la pièce rigide en forme de plaque est déplacée suivant une direction perpendiculaire au plan du cadre du sommier en synchronisme avec le pivotement de la partie relevable formant dossier de façon que cette dernière occupe sa position inférieure en position rangée dans le cadre du sommier de la partie relevable et sa position supérieure en position relevée maximum de la partie relevable.

Lorsque le sommier comprend un moteur électrique de commande du pivotement de la partie relevable formant dossier, la pièce rigide en forme de plaque est à déplacement commandé par le moteur électrique par l'intermédiaire de moyens mécaniques de déplacement.

Les moyens mécaniques de déplacement de la pièce rigide en forme de plaque comprennent deux barres parallèles montées à rotation dans le cadre du sommier transversalement à celui-ci et accouplées à l'arbre moteur du moteur électrique de façon à être conjointement entraînées en rotation ; et au moins deux éléments formant came solidaires respectivement des deux barres rotatives et situés en dessous de la pièce rigide en forme de plaque de façon à déplacer celle-ci perpendiculairement aux barres rotatives lorsqu'en entraînées conjointement par l'arbre moteur.

Les moyens d'accouplement des barres rotatives à l'arbre moteur comprennent deux paires de biellettes comprenant chacune une biellette de liaison des deux barres rotatives et une biellette de liaison de l'une des barres rotatives à l'arbre moteur par l'intermédiaire d'un bras de levier solidaire de l'arbre moteur.

Chaque biellette de liaison des deux barres rotatives est reliée à celles-ci par l'intermédiaire de bras de levier.

De préférence, chaque barre rotative porte deux éléments formant came.

Chaque élément formant came est réalisé à partir d'une plaque métallique fixée perpendiculairement à la barre rotative de support correspondante.

La pièce rigide en forme de plaque est à déplacement guidé relativement aux barres rotatives par deux paires de pattes de guidage solidaires de la pièce rigide perpendiculairement à celle-ci et engagées respectivement sur les deux barres rotatives traversant des trous oblongs des pattes de guidage.

Les paires de biellettes, les paires d'éléments formant came et les paires de pattes de guidage sont disposées symétriquement à l'axe longitudinal du cadre du sommier.

La pièce rigide est une plaque métallique rectangulaire capitonnée ou rembourrée.

L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :

La figure 1 est une vue schématique de côté d'un sommier à lattes avec arrachement partiel représentant le dispositif de changement de fermeté conforme à l'invention.

La figure 2 est une vue en perspective de dessous du sommier suivant la flèche II de la figure 1 et représentant le dispositif de changement de fermeté en position basse.

La figure 3 est une vue semblable à celle de la figure 2 représentant le dispositif de changement de fermeté en position haute de fermeté maximum.

La figure 4 est une vue en coupe suivant la ligne IV-IV de la figure 2.

La figure 5 est une vue en coupe suivant la ligne V-V de la figure 3.

La figure 6 est une vue en coupe suivant la ligne VI-VI de la figure 2.

La figure 7 est une vue en perspective suivant la flèche VII de la figure 2.

En se reportant aux figures, la référence 1 désigne un sommier du type à lattes transversales 2 disposées transversalement au cadre en bois 3 du sommier qui comprend une partie relevable 4 constituée d'un cadre métallique portant des lattes transversales 2 et pouvant occuper une position rangée horizontale dans le cadre 3 du sommier et plusieurs positions relevées inclinées sélectivement réglables par l'utilisateur de façon à constituer un dossier.

Le déplacement de la partie relevable 4 est commandé par un moteur électrique 5 fixé dans le cadre 3 du sommier à l'un des longerons 6 de celui-ci. Le moteur électrique 5 est activé par une commande manuelle (non représentée) reliée à celui-ci par un cordon électrique. Le moteur électrique 5 a son arbre moteur 7, disposé transversalement entre les longerons 6 du cadre 3 du sommier, qui est accouplé mécaniquement à la partie relevable 4 par des bras latéraux 8 permettant le pivotement autour de l'axe défini par l'arbre moteur 7 de la partie relevable 4.

Selon l'invention, la fermeté de la zone d'assise des lattes 2 définie par la partie 4 occupant une position relevée formant dossier est automatiquement changée en fonction du pivotement de la partie relevable 4.

A cet effet, le dispositif permettant de changer la fermeté de cette zone d'assise comprend une pièce rigide en forme de plaque 9, de préférence métallique et rectangulaire, disposée sous les lattes 2 de la zone d'assise et pouvant être déplacée de façon guidée relativement au cadre 3 du sommier entre une position inférieure représentée aux figures 2 et 4 à laquelle les lattes 2 de la zone d'assise peuvent se débattre librement sous le poids de la personne et une position supérieure représentée aux figures 3 et 5 limitant le débattement des lattes 2 à une valeur correspondant à une fermeté maximum de la zone d'assise.

Ainsi, lorsque la partie relevable 4 occupe sa position rangée horizontale dans le cadre 3 du sommier, les lattes 2 de la zone d'assise procurent à l'utilisateur allongé sur le sommier, via un matelas, la sensation de confort habituel du fait que le poids exercé à cette zone par le fessier de l'utilisateur n'est pas très élevé. Au fur et à mesure que la partie 4 est relevée vers sa position relevée maximum, la pièce rigide 9 se rapproche des lattes 2 de la zone d'assise de façon à limiter le débattement de ses lattes et à empêcher que le poids de plus en plus important de l'utilisateur se concentrant à la zone fessière de celle-ci écrase les lattes.

Le déplacement de la pièce rigide en forme de plaque 9, suivant une direction perpendiculaire au plan du cadre 3 du sommier 1, est commandé par le moteur électrique 5 dont l'arbre moteur 7 est accouplé à la pièce rigide 9 par des moyens mécaniques de déplacement de celle-ci.

Ces moyens mécaniques comprennent deux barres rigides métalliques et parallèles 10, 11 montées à rotation dans le cadre 3 transversalement aux longerons 6 de celui-ci et accouplées à l'arbre moteur 7 de façon à être conjointement entraînés en rotation dans le même sens ; et deux paires d'éléments formant came 12 ; 13 solidaires respectivement des deux barres rotatives 10 ; 11 et situés en dessous de la pièce rigide 9 de façon à déplacer celle-ci perpendiculairement aux barres rotatives 10, 11 lorsqu'entraînées conjointement par l'arbre moteur 7. Chaque élément formant came 12, 13 est réalisé à partir d'une plaque métallique fixée perpendiculairement à la barre rotative de support correspondante 10, 11. Chaque barre 10, 11 a chacune de ses parties d'extrémité tubulaire montée tournante sur un axe cylindrique 14 fixé perpendiculairement au longeron correspondant 6, par exemple par une vis de fixation 15.

Les moyens d'accouplement des barres rotatives 10, 11 à l'arbre moteur 7 comprennent deux paires de biellettes 15, 16 comprenant chacune une biellette 17 de jumelage des deux barres 10, 11 et reliées à ces barres par l'intermédiaire de deux bras de levier 18 et une biellette 19 de liaison de la barre rotative 10 à l'arbre moteur 7 par l'intermédiaire d'un bras de levier 20 solidaire de l'arbre moteur 7. Chaque biellette 19 est reliée à la barre rotative 10 par le bras de levier 18 de liaison de la barre 10 à la biellette 17. Comme représenté en figure 7, chaque axe d'articulation 21 reliant un bras de levier 20 à la biellette correspondante 19 est logé dans une lumière ou trou oblong 22 réalisée à l'extrémité de la biellette 19 et permettant au moteur électrique 5, lorsque la pièce rigide en forme de plaque 9 est en position basse, d'avoir suffisamment de puissance pour soulever la pièce rigide 9. Les trous oblongs 22 introduisent un retard dans la levée de la plaque 9 et permettant de ne pas augmenter trop rapidement la fermeté de la zone d'assise si on ne lève que légèrement la tête et de ne pas surcharger le moteur pendant la phase de début de levée de la tête ou du torse, phase où le moteur est le plus sollicité du point de vue puissance.

Le guidage du déplacement de la pièce rigide 9 suivant la direction perpendiculaire au plan passant par les barres rotatives 10, 11 s'effectue par deux paires de pattes de guidage 23, 24 fixées sous la pièce rigide 9 perpendiculairement à celle-ci, par exemple par l'intermédiaire de vis de fixation, et engagées respectivement sur les deux barres rotatives 10, 11 qui traversent des trous oblongs 25, 26 respectivement des pattes de guidage 23, 24 permettant à celles-ci de coulisser perpendiculairement aux barres respectives 10, 11.

Les paires de biellettes 15, 16, les paires d'éléments formant came 12, 13 et les paires de pattes de guidage 23, 24 sont disposées symétriquement à l'axe longitudinal du cadre 3 du sommier 1.

Le fonctionnement du dispositif de l'invention ressort déjà de la description qui en a été faite ci-dessus et va être maintenant expliqué.

Lorsque l'utilisateur souhaite occuper une position assise sur le sommier 1, il active le moteur électrique 5 de façon que l'arbre moteur 7 entraîne les deux bras de levier 20 dans le sens des aiguilles d'une montre par rapport à la figure 2. Chaque bras de levier 20 pousse alors la biellette correspondante 19 vers la droite par rapport à la figure 2 de façon à entraîner simultanément en rotation, par la biellette 17 et les bras 18, les deux barres 10, 11 dans le sens anti-horaire. Les éléments formant came 12, 13 sont de la sorte entraînés en rotation simultanément également dans le sens anti-horaire comme indiqué par les flèches en figure 4 et permettent le déplacement vertical vers le haut de la pièce rigide en forme de plaque 9 en synchronisme avec le pivotement de la partie relevable 4 vers sa position relevée choisie. La descente de la pièce rigide en forme de plaque 9 s'effectue en commandant le moteur électrique 5 de façon à déplacer les éléments formant came 12, 13 dans le sens inverse à celui indiqué par les flèches de la figure 4, le mouvement de descente de la pièce rigide 9 s'effectuant par gravité ou sous le poids de l'utilisateur. On notera que le poids de l'utilisateur, qui est maximal lorsque celui-ci est assis avec la partie 4 relevée en position maximum, est efficacement supporté pratiquement par les deux barres rigides métalliques 10, 11. De plus, en position haute maximum de la pièce rigide 9, les lattes 2 de la zone d'assise sont pratiquement en contact avec celle-ci qui est de préférence capitonnée ou rembourrée.

L'invention a été décrite en référence à un sommier à moteur électrique de commande de pivotement de la partie relevable 4, mais il est bien entendu qu'elle s'applique également pour un sommier du type à partie relevable formant dossier manoeuvrée manuellement. De plus, on pourrait envisager de déplacer la pièce rigide en forme de plaque de changement de fermeté de la zone d'assise du sommier en manoeuvrant, par un mécanisme à bras de levier, les paires de biellettes 15, 16 indépendamment du pivotement de la partie relevable 4.

Le mouvement de la pièce rigide en forme de plaque peut également être commandé par un moteur électrique indépendant éventuellement synchronisé avec le moteur de relevage de la partie relevable formant dossier.

L'invention permet ainsi d'obtenir une zone fessière du sommier souple et confortable en position couchée et une zone fessière ferme par changement de fermeté en position assise.

## Revendications

1. Sommier à lattes (2) comprenant une partie relevable formant dossier (4) et un dispositif permettant de changer la fermeté de la zone d'assise du sommier (1) à lattes (2), caractérisé en ce que le dispositif comprend une pièce rigide en forme de plaque (9) disposée sous les lattes (2) de la zone d'assise et déplaçable relativement au cadre (3) du sommier (1) entre une position inférieure à laquelle les lattes (2) de la zone d'assise peuvent se débattre librement et une position supérieure limitant le débattement des lattes (2) à une valeur correspondant à une fermeté maximum de la zone d'assise.

2. Sommier selon la revendication 1, caractérisé en ce que la pièce rigide en forme de plaque (9) est déplacée suivant une direction perpendiculaire au plan du cadre (3) du sommier (1) en synchronisme avec le pivotement de la partie relevable formant dossier (4) de façon que cette dernière occupe sa position inférieure en position rangée dans le cadre (3) du sommier (1) de la partie relevable (4) et sa position supérieure en position relevée maximum de la partie relevable (4).

3. Sommier selon la revendication 2, selon lequel le sommier (1) comprend un moteur électrique (5) de commande du pivotement de la partie relevable formant dossier (4), caractérisé en ce que la pièce rigide en forme de plaque (9) est à déplacement commandé par le moteur électrique (5) par l'intermédiaire de moyens mécaniques de déplacement.

4. Sommier selon la revendication 3, caractérisé en ce que les moyens mécaniques de déplacement de la pièce rigide en forme de plaque (9) comprennent deux barres parallèles (10, 11) montées à rotation dans le cadre (3) du sommier (1) transversalement à celui-ci et accouplées à l'arbre moteur (7) du moteur électrique (5) de façon à être conjointement entraînées en rotation ; et au moins deux éléments formant came (12 ; 13) solidaires respectivement des deux barres rotatives (10 ; 11) et situés en dessous de la pièce rigide en forme de plaque (9) de façon à déplacer celle-ci perpendiculairement aux barres rotatives (10, 11) lorsqu'entrainées conjointement par l'arbre moteur (7).

5. Sommier selon la revendication 4, caractérisé en ce que les moyens d'accouplement des barres rotatives (10, 11) à l'arbre moteur (7) comprennent deux paires de biellettes (15, 16) comprenant chacune une biellette (17) de liaison des deux barres rotatives (10, 11) et une biellette (19) de liaison de l'une (10) des barres rotatives (10, 11) à l'arbre moteur (7) par l'intermédiaire d'un bras de levier (20) solidaire de l'arbre moteur (7).

6. Sommier selon la revendication 5, caractérisé en ce que chaque biellette de liaison (17) des deux barres rotatives (10, 11) est reliée à celles-ci par l'intermédiaire de bras de levier (18).

7. Sommier selon la revendication 5 ou 6, caractérisé en ce que chaque axe d'articulation (21) reliant un bras de levier (20) à la biellette correspondante (19) est logé dans un trou oblong (22) de la biellette (19).

8. Sommier selon l'une des revendications 4 à 7, caractérisé en ce que chaque barre rotative (10 ; 11) porte deux éléments formant came (12 ; 13).

9. Sommier selon l'une des revendications 4 à 8, caractérisé en ce que chaque élément formant came (12 ; 13) est réalisé à partir d'une plaque métallique fixée perpendiculairement à la barre rotative de support correspondante (10 ; 11).

10. Sommier selon l'une des revendications 4 à 9, caractérisé en ce que la pièce rigide en forme de plaque (9) est à déplacement guidé relativement aux barres rotatives (10, 11) par deux paires de pattes de guidage (23, 24) solidaires de la pièce rigide (9) perpendiculairement à celle-ci et engagées respectivement sur les deux barres rotatives (10, 11) traversant des trous oblongs (25 ; 26) des pattes de guidage (23 ; 24).

11. Sommier selon la revendication 10, caractérisé en ce que les paires de biellettes (15, 16), les paires d'éléments formant came (12, 13) et les paires de pattes de guidage (23, 24) sont disposées symétriquement à l'axe longitudinal du cadre (3) du sommier (1).

12. Sommier selon l'une des revendications précédentes, caractérisé en ce que la pièce rigide (9) est une plaque métallique rectangulaire capitonnée ou rembourrée.

## Patentansprüche

1. Lattenrost (2) umfassend einen eine Lehne (4) bildenden anhebbaren Teil und eine Vorrichtung, die es erlaubt, die Festigkeit der Sitzzone des Rostes (1) mit Latten (2) zu verändern, dadurch gekennzeichnet, daß die Vorrichtung einen festen Teil in Plattenform (9) umfaßt, die unter den Latten (2) der Sitzzone angebracht ist und im Verhältnis zum Rahmen (3) des Rostes (1) zwischen einer unteren Position, in der die Latten (2) der Sitzzone frei schwingen können, und einer oberen Position, die die Federung der Latten (2) auf einen einer maximalen Festigkeit der Sitzzone entsprechenden Wert beschränkt, verschoben zu werden.

2. Rost gemäß Anspruch 1, dadurch gekennzeichnet, daß der feste Teil in Plattenform (9) gemäß einer senkrechten Richtung zur Ebene des Rahmens (3) des Rostes (1) synchron mit dem Schwenken des anhebbaren, eine Lehne (4) bildenden Teils derart verschoben wird, daß diese letztere in der in den Rahmen (3) des Rostes (1) eingeschobenen Position des anhebbaren Teils (4) ihre untere Position und ihre obere Position in maximaler angehobener Position des anhebbaren Teils (4) einnimmt.

3. Rost gemäß Anspruch 2, nach dem der Rost (1) einen Elektromotor (5) zur Steuerung des Schwenkens des eine Lehne bildenden anhebbaren Teils (4) umfaßt, dadurch gekennzeichnet, daß die Verschiebung des festen Teils in Plattenform (9) durch den Elektromotor (5) mittels mechanischer Verschiebemittel gesteuert wird.

4. Rost gemäß Anspruch 3, dadurch gekennzeichnet, daß die mechanischen Verschiebemittel des festen Teils ins Plattenform (9) zwei parallele Stangen (10, 11) umfassen, die in Rotation in dem Rahmen (3) des Rostes (1) quer zu diesem angebracht und mit der Motorwelle (7) des Elektromotors (5) derart gekoppelt sind, daß sie gemeinsam in Rotation gebracht werden; und daß wenigstens zwei Nocken (12; 13) bildende Elemente jeweils fest mit den zwei rotierenden Stangen (10; 11) verbunden und sich jeweils unterhalb des festen Teils in Plattenform (9) derart befinden, daß diese senkrecht zu den rotierenden Stangen (10; 11) verschoben werden, wenn diese gemeinsam durch die Motorwelle (7) angetrieben werden.

5. Rost gemäß Anspruch 4, dadurch gekennzeichnet, daß die Kopplungsmittel der rotierenden Stangen (10, 11) der Motorwelle (7) zwei Paar Schwingarme (15, 16) umfassen, die jeder einen Verbindungsschwingarm (17) zu den zwei rotierenden Stangen (10, 11) und einen Verbindungsschwingarm (19) zu einem (10) der rotierenden Schwingarme (10, 11) an der Motorwelle (7) mittels eines fest mit der Motorwelle (7) verbundenen Hebelarms (20) umfassen.

6. Rost gemäß Anspruch 5, dadurch gekennzeichnet, daß jeder Verbindungsschwingarm (17) der zwei rotierenden Stangen (10, 11) mit diesen mittels eines Hebelarmes (18) verbunden ist.

7. Rost gemäß Anspruch 5 oder 6, dadurch gekennzeichnet, daß jede einen Hebelarm (20) mit dem entsprechenden Schwingarm (19) verbindende Artikulationsachse (21) in einem länglichen Loch (22) des Schwingarms (19) untergebracht ist.

8. Rost gemäß Anspruch 4 bis 7, dadurch gekennzeichnet, daß jede rotierende Stange (10; 11) zwei Nocken (12; 13) bildende Elemente trägt.

9. Rost gemäß Anspruch 4 bis 8, dadurch gekennzeichnet, daß jedes eine Nocke bildende Element (12; 13) aus einer Metallplatte hergestellt ist, die senkrecht an der entsprechenden rotierenden Stützstange (10; 11) befestigt ist.

10. Rost gemäß Anspruch 4 bis 9, dadurch gekennzeichnet, daß der feste Teil in Plattenform (9) im Verhältnis zu den rotierenden Stangen (10, 11) durch zwei mit dem festen Teil (19) fest verbundenen Führungsklemmen (23, 24) senkrecht zu diesem verschoben wird und jeweils in die zwei rotierenden Stangen (10, 11) eingreift, die die länglichen Löcher (25 26) der Führungsklemmen (23; 24) dabei durchqueren.

11. Rost gemäß Anspruch 10, dadurch gekennzeichnet, daß die Schwingarmpaare (15, 16), die die Nocken bildende Elementpaare (12, 13) und die Paare der Führungsklemmen (23, 24) symmetrisch zur Längsachse des Rahmens (3) des Rostes (1) angeordnet sind.

12. Rost gemäß einem der vorigen Ansprüche, dadurch gekennzeichnet, daß der feste Teil (9) eine rechteckige gepolsterte der gefütterte Metallplatte ist.

## Claims

1. Mattress (2) with laths including a liftable portion forming a seat back (4) and a device for changing the solidity of the sitting area of the mattress (1) with laths (2), characterised in that the device includes a plate-shaped rigid element (9) placed under the laths (2) of the sitting area and able to move relatively to the frame (3) of the mattress (1) between a lower position at which the laths (2) of the sitting area can freely be moved and an upper position limiting the movement of the laths (2) to a value corresponding to a maximum solidity of the sitting area.

2. Mattress according to claim 1, characterised in that the plate-shaped rigid element (9) is moved along a direction perpendicular to the plane of the frame (3) of the mattress (1) in synchronism with the pivoting of the liftable portion forming a seat back (4) so that the latter occupies its lower position in the settled position in the frame (3) of the mattress (1) of the liftable portion (4) and its upper position in the maximum lifted position of the liftable portion (4).

3. Mattress according to claim 2 according to which the mattress (1) includes an electric motor (5) for controlling the pivoting of the liftable portion forming a seat back (4), characterised in that the electric motor controls movement of the rigid plate-shaped element (9) by using mechanical movement means.

4. Mattress according to claim 3, characterised in that the mechanical movement means of the rigid plate-shaped element (9) include two parallel bars (10, 11) rotary-mounted in the frame (3) of the mattress (1) transversally to the latter and coupled to the motor shaft (7) of the electric motor (5) so as to be together driven in rotation ; and at least two elements forming a cam (12; 13) respectively integral with the two rotating bars (10, 11) and situated below the rigid plate-shaped element (9) so as to move the latter perpendicular to the rotating bars (10, 11) when both are together driven by the motor shaft (7).

5. Mattress according to claim 4, characterised in that the means for coupling the rotating bars (10, 11) to the motor shaft (7) include two pairs of rocker bars (15, 16) each including one rocker bar (17) linking the two rotating bars (10, 11) and one rocker bar (19) for linking one (10) of the rotating bars (10, 11) to the motor shaft (7) by means of a lever arm (20) integral with the motor shaft (7).

6. Mattress according to claim 5, characterised in that each rocker bar (17) for linking the two rotating bars (10, 11) is connected to the latter by means of a lever arm (18).

7. Mattress according to claim 5 or 6, characterised in that each hinge pin (21) connecting a lever arm (20) to the corresponding rocker bar (19) is housed in an oblong hole (22) of the rocker bar (19).

8. Mattress according to one of claims 4 to 7, characterised in that each rotating bar (10, 11) bears two elements forming a cam (12, 13).

9. Mattress according to one of claims 4 to 8, characterised in that each element forming a cam (12, 13) is embodied from a metal plate fixed perpendicular to the corresponding support rotating bar (10, 11).

10. Mattress according to one of claims 4 to 9, characterised in that the rigid plate-shaped element (9) is guided and moved relatively to the rotating bars (10, 11) by two pairs of guiding blocks (23, 24) integral with the rigid element (9) perpendicular to the latter and respectively engaged on the two rotating bars (10, 11) traversing the oblong holes (25, 26) of the guiding blocks (23, 24).

11. Mattress according to claim 10, characterised in that the pairs of rocker bars (15, 16), the pairs of elements forming a cam (12, 13) and the pairs of guiding blocks (23, 24) are placed symmetrically to the longitudinal axis of the frame (3) of the mattress (1).

12. Mattress according to one of the preceding claims, characterised in that the rigid element (9) is a quilted or upholstered rectangular metal plate.
